# EUROPÄISCHE PATENTSCHRIFT

(11) **EP 1 651 449 B1**
(45) Veröffentlichungstag und Bekanntmachung des Hinweises auf die Patenterteilung: **05.12.2012**
(21) Anmeldenummer: 04763409.2
(22) Anmeldetag: 22.07.2004
(51) Int. Cl.: B42D 15/00

(54) **SICHERHEITSPAPIER ZUR HERSTELLUNG VON WERTDOKUMENTEN**
SECURITY PAPER FOR THE PRODUCTION OF SECURITY DOCUMENTS
PAPIER DE SURETE SERVANT A PRODUIRE DES DOCUMENTS DE VALEUR

(30) Priorität: 28.07.2003 DE 10334310
(43) Veröffentlichungstag der Anmeldung: 03.05.2006
(62) Teilanmeldung aus: 10010072.6
(73) Patentinhaber: Giesecke & Devrient GmbH, 81677 München (DE)
(72) Erfinder: GRUSS, Werner, 83703 Gmund (DE)
(86) Internationale Anmeldenummer: PCT/EP2004/008211
(87) Internationale Veröffentlichungsnummer: WO 2005/011998

(56) Entgegenhaltungen:
- EP-A2- 0 201 323
- WO-A-02/100656
- WO-A1-97/19820
- AU-A- 488 652
- DE-A1- 3 840 037
- GB-A- 2 136 352
- US-A- 3 790 245
- US-A- 4 140 373
- US-A- 4 705 300
- US-A- 5 447 335
- US-A- 5 944 927
- US-A- 6 089 614
- US-B1- 6 417 968

## Beschreibung

Die Erfindung betrifft ein Sicherheitspapier zur Herstellung von Wertdokumenten, wie Banknoten, Pässen, Ausweisdokumenten oder dergleichen, wobei das Sicherheitspapier wenigstens zwei großflächige Sicherheitselemente aufweist, die mit einem visuell prüfbaren, optisch variablen Effekt ausgestattet sind. Die Erfindung betrifft ferner ein Transferelement und ein Wertdokument mit einem derartigen Sicherheitselement sowie Verfahren zur Herstellung von Sicherheitspapier und Wertdokumenten.

Wertdokumente, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden zur Erhöhung ihrer Fälschungssicherheit mit verschiedenen Sicherheitselementen ausgestattet.

Unter "Sicherheitspapier" wird nachfolgend Papier verstanden, das als Zwischenprodukt zur Weiterverarbeitung zu Wertdokumenten dient und bereits mit Sicherheitselementen, wie Wasserzeichen, Sicherheitsfaden usw., ausgestattet sein kann. Unter "Wertdokument" wird das fertig gestellte Produkt verstanden, also z. B. die bedruckte Banknote oder der individualisierte Pass.

Unter "optisch variablen Elementen" werden Elemente verstanden, die je nach Betrachtungs- und Beleuchtungswinkel unterschiedliche optische Effekte zeigen. Solche optisch variablen Elemente werden häufig als Sicherheitselement für Wertdokumente eingesetzt, da sie einerseits in einfacher Weise ohne zusätzliche Hilfsmittel visuell überprüft werden können, andererseits zu ihrer Herstellung und damit auch zu ihrer Nachahmung ein hoher Aufwand erforderlich ist.

Es sind verschiedene Arten von Sicherheitselementen mit optisch variablen Elementen bekannt. Ein sehr einfach visuell überprüfbares und sehr auffälliges Sicherheitsmerkmal sind Hologramme, die unter unterschiedlichen Betrachtungswinkeln unterschiedliche visuelle Eindrücke, wie beispielsweise Farbeindrücke oder Informationen, zeigen. Da der optisch variable Effekt des Hologramms von einem Farbkopierer nicht wiedergegeben werden kann, bieten diese Sicherheitselemente einen sehr guten Schutz gegen Farbkopieren.

Daneben sind Sicherheitselemente bekannt, deren optischer Effekt durch eine Schicht erzeugt wird, die optisch variable Pigmente, wie z. B. Interferenzschicht- oder Flüssigkristallpigmente, enthält.

Auch thermochrome Materialien können als Sicherheitsmerkmal für Wertdokumente verwendet werden. Unter "Thermochromie" wird das Auftreten reversibler Farbänderungen von Feststoffen bei Temperaturänderungen verstanden. Die Ursache für diese Farbänderungen liegt überwiegend in Änderungen der Kristallstruktur. Aus der EP 0 608 078 B1 ist ein Sicherheitsfaden mit thermochromen Eigenschaften bekannt. Ein Kunststoffmaterial ist mit einem Aufdruck oder mit Zeichen versehen, die durch teilweises Demetallisieren einer Metallschicht entstanden sind. Über diesem Aufdruck bzw. diesen Negativzeichen ist ein bei Normaltemperatur farbiger thermochromer Überzug angeordnet. Bei Erwärmung wird der thermochrome Überzug farblos, so dass die darunter liegenden Zeichen erkennbar werden. Daneben wird ein thermochromer Überzug beschrieben, der bei Normaltemperatur farblos ist und bei Erwärmung farbig wird, so dass die Zeichen verschwinden.

Derartige thermochrome Sicherheitsfäden weisen den Nachteil auf, dass sie sehr schmal sind, und der thermochrome Effekt nur in den relativ kleinen Fensterbereichen zu erkennen ist, weshalb der durch den Farbumschlag des thermochromen Materials hervorgerufene optische Effekt sehr unauffällig ist. Derartige Sicherheitselemente bieten daher keinen hohen Fälschungsschutz.

Als Sicherheitsmerkmal können außerdem mehrschichtige Dünnschichtelemente verwendet werden. Der Farbeindruck des Dünnschichtelements ändert sich mit dem Betrachtungswinkel beispielsweise von Grün nach Blau, von Blau nach Magenta oder von Magenta nach Grün. Dieser Farbeffekt beruht auf Interferenzeffekten aufgrund von Mehrfachreflexionen in den verschiedenen Teilschichten des Dünnschichtelements und ist beispielsweise in der Druckschrift EP 0 395 410 B1 im Detail erläutert.

Diese im Stand der Technik beschriebenen Sicherheitselemente werden in jüngster Vergangenheit aber immer häufiger und besser durch Fälscher nachgeahmt. Zur Erhöhung der Fälschungssicherheit wird daher die Strategie verfolgt, Sicherheitselemente einzusetzen, die einen hohen Aufwand bei der Herstellung erfordern. Unter "hohem Aufwand" werden dabei in erster Linie der Anschaffungswert und die geringe Verfügbarkeit der notwendigen Produktionseinrichtungen verstanden. Die Herstellung der in großen Mengen zu produzierenden Sicherheitselemente selbst sollte auf diesen relativ teuren Produktionsanlagen allerdings in wirtschaftlicher Form möglich sein.

So ist aus WO 2002/ 100656 A1 ein Sicherheitselement bekannt mit einem in einem optisch variablen Flächenmuster, das in ein Schichtverbund aus Kunststoff eingebettet ist. Das optisch variable Flächenmuster ist aus vorbestimmten Beobachtungsrichtungen visuell erkennbar, reflektierend, und wird aus einem Mosaik von Flächenelementen mit optisch wirksamen Strukturen gebildet. Zusätzlich sind in wenigstens einem Teil des Flächenmusters eine Vielzahl von identischen Teilflächen mit optisch wirksamen Strukturen angeordnet, die sich von der umgebenden Mosaikstruktur unterscheiden. Die Teilflächen weisen hierbei eine größte Abmessung von weniger als 0.2 mm und ein Längen- zu Breitenverhältnis von wenigstens 3:1 auf. In jedem der Bereiche sind die Teilflächen im Punktraster parallel zu einer Vorzugsrichtung ausgerichtet, wobei die Bereiche eine durch die Vorzugsrichtung bestimmte, vom bloßen Auge so nicht wahrnehmbare versteckte Information bilden, die in einer Farbkopie des Flächenmusters als Artefakt wiedergegeben wird.

Aus US 4,705,300 ist ein mehrschichtiges Dünnschichtelement bekannt, das in Form eines runden Einzelelementes, einem sogenannten Patch, auf eine Banknote transferiert wird. Zusätzlich kann an einer anderen Stelle der Banknote ein zweites mehrschichtiges Dünnschichtelement aufgebracht werden, das in Form einer Zahl ausgeführt und von einem Druckbild umgeben ist.

Aus EP 0 201 323 A2, US 6 417 968 B1, DE 38 40 037 A1, US 4 140 373 A, GB 2136 352 A und US 5 447 335 A ist ein Sicherheitselement bekannt, das aus mindestens zwei Sicherheitsmerkmalen besteht.

Aus AU 488 652 A ist eine Banknote bekannt, die aus einem Laminat aus mindestens zwei Schichten aus Kunststoffmaterial besteht, wobei auf einer Schicht eine optisch variable Vorrichtung angebracht ist. Zusätzlich kann die Banknote auch weitere optisch variable Vorrichtungen aufweisen, so dass die Banknote insgesamt ein Hologramm, Flüssigkristalle und ein Moirémuster aufweist.

Aus US 6 089 614 A ist eine Banknote mit zwei irisierenden Patches bekannt, von denen eines auf der Oberseite der Banknote und eines auf der Unterseite der Banknote angeordnet ist. Die Patches sind somit auf gegenüberliegenden Seiten der Banknote angeordnet.

Aus US 5 944 927 A (dieses Dokument offenbart den Oberbegriff des Anspruchs 1) ist ein Sicherheitspapier mit zwei kanalartigen Vertiefungen bekannt, in die jeweils ein Sicherheitselement eingebracht ist, wobei beide Sicherheitselemente sich mehrfach überlappen. Die beiden Sicherheitselemente sind vorzugsweise als Endloselement in Form eines Sicherheitsfadens ausgeführt.

Der Erfindung liegt daher die Aufgabe zugrunde, ein Sicherheitspapier mit Sicherheitselementen bereitzustellen, das die Nachteile des Standes der Technik vermeidet. Insbesondere soll die Fälschungssicherheit von Sicherheitspapieren und Wertdokumenten bei gleichzeitig vereinfachter Produktion verbessert werden.

Diese Aufgabe wird durch das Sicherheitspapier mit den Merkmalen des Hauptanspruchs gelöst. Ein Transferelement, ein Wertdokument und Verfahren zur Herstellung von Sicherheitspapieren und Wertdokumenten sind Gegenstand der nebengeordneten Ansprüche. Vorteilhafte Weiterbildungen der Erfindung sind Gegenstand der Unteransprüche.

Der Erfindung liegt die Erkenntnis zugrunde, dass die Fälschungssicherheit von Sicherheitspapieren und Wertdokumenten dadurch verbessert werden kann, dass die Sicherheitspapiere und Wertdokumente mit wenigstens zwei großflächigen Sicherheitselementen, die einen optisch variablen Effekt aufweisen, ausgestattet werden.

Die vorliegende Erfindung betrifft daher ein Sicherheitspapier zur Herstellung von Wertdokumenten, wie Banknoten, Pässen, Ausweisdokumenten oder dergleichen, wobei das Sicherheitspapier wenigstens zwei großflächige Sicherheitselemente mit einem visuell prüfbaren, optisch variablen Effekt aufweist.

Erfindungsgemäß werden großflächige Sicherheitselemente mit jeweils einem optisch variablen Effekt miteinander kombiniert. Die großflächige Verarbeitung erleichtert das Erkennen für einen Betrachter und erlaubt so eine sichere Prüfung der Echtheit des Wertdokuments.

Unter dem Begriff "großflächige Sicherheitselemente" fallen im Rahmen der vorliegenden Erfindung Sicherheitselemente, die zumindest 1% der Fläche des Sicherheitspapiers bzw. des Wertdokuments bedecken. Bevorzugt werden großflächige Sicherheitselemente, die zumindest 5%, besonders bevorzugt zumindest 10%, insbesondere zumindest 20% und ganz besonders bevorzugt zumindest 25% der Fläche des Sicherheitspapiers bzw. des Wertdokuments bedecken.

Die Sicherheitselemente erleichtern aufgrund ihrer Größe und eindeutigen Erkennbarkeit die Prüfung durch den Nutzer. Da die Echtheitsprüfung mithilfe der variablen Effekte der Sicherheitselemente erfolgt, müssen diese leicht erkennbar sein. Aus diesem Grund werden großflächige Sicherheitselemente bevorzugt, die zumindest 1 cm², besonders bevorzugt 4 cm², insbesondere 10 cm² und ganz besonders bevorzugt 25 cm² der Fläche des Sicherheitspapiers bzw. des Wertdokuments bedecken.

Grundsätzlich können im Rahmen der vorliegenden Erfindung sämtliche bekannten Sicherheitselemente mit variablem optischen Effekt in beliebiger Weise miteinander kombiniert auf ein Sicherheitspapier aufgebracht werden. Im Folgenden werden zwar Sicherheitspapiere und Wertdokumente beschrieben, die mit zwei Sicherheitselementen ausgestattet sind, die Anzahl an Sicherheitselementen pro Sicherheitspapier bzw. pro Wertdokument ist aber natürlich nicht auf zwei beschränkt. Grundsätzlich kann eine beliebige Anzahl an Sicherheitselementen auf dem Sicherheitspapier oder dem Wertdokument vorhanden sein. Vorzugsweise weisen die Sicherheitselemente auf einem Dokument unterschiedliche optische Effekte auf, die gegebenenfalls zueinander in Kontrast stehen.

Bevorzugt werden Sicherheitselemente, die eine thermochrome Schicht aufweisen. Für die thermochrome Schicht werden bevorzugt thermochrome Stoffe verwendet, die unterhalb einer vorbestimmten Temperatur opak und oberhalb dieser Temperatur zumindest durchscheinend sind. Bei bestimmten Anwendungen kann es sinnvoll sein, thermochrome Stoffe zu verwenden, die unterhalb einer vorbestimmten Temperatur durchscheinend oder transparent und oberhalb dieser Temperatur opak sind. Die Umschlagstemperatur der thermochromen Stoffe liegt vorzugsweise oberhalb der Umgebungstemperatur, z. B. im Bereich von 25 °C bis 60 °C, vorzugsweise 30 °C bis 60 °C.

Besonders bevorzugt werden mehrschichtige Dünnschichtelemente als Sicherheitselemente verwendet. Ebenso können die Sicherheitselemente optisch variable Pigmente, insbesondere Interferenzschichtpigmente, Flüssigkristallpigmente oder lumineszierende Pigmente, enthalten. Daneben kommen Sicherheitselemente in Frage, die eine Schicht aufweisen, in der Beugungsstrukturen in Form einer Reliefstruktur vorliegen. Bevorzugt werden in diesem Zusammenhang Hologramme, insbesondere Prägehologramme, als Sicherheitselemente verwendet.

Besonders bevorzugt werden im Rahmen der vorliegenden Erfindung au-βerdem Sicherheitselemente, die Aussparungen in Form von Zeichen und/oder Mustern aufweisen. Die Ausstattung von Sicherheitselementen mit einer so genannten Negativschrift führt zu einer weiteren Erhöhung der Sicherheit und zu einem besseren Schutz vor Fälschungen. Diese Negativschrift wird z.B. durch metallfreie Bereiche in einer ansonsten durchgehenden metallischen Beschichtung des Trägermaterials des Sicherheitselements gebildet. Im Gegenlicht erscheint das Element selbst wegen der opaken metallischen Beschichtung dunkel. Die metallfreien Bereiche heben sich von diesem dunklen Hintergrund leicht erkennbar hell ab.

Der besondere Sicherungseffekt der Negativschrift liegt dabei insbesondere in dem aufwändigen und komplexen Herstellungsvorgang, der besondere Druckfarben und eine Vielzahl von Arbeitsschritten erfordert. Als Metallschicht wird in diesem Zusammenhang vorzugsweise eine Aluminiumschicht verwendet. In den oben als "metallfrei" beschriebenen Bereichen kann außerdem alternativ eine thermochrome und/oder fluoreszierende Schicht angeordnet sein.

Verfahren zur Herstellung von Aussparungen in Form von Zeichen oder Mustern sind beispielsweise in der Druckschrift EP 0 330 733 A1 angegeben. Dort wird insbesondere ein Herstellungsverfahren beschrieben, bei dem auf die metallbeschichtete Seite einer Folie eine thermoplastische Kunststofffarbe aufgedruckt wird, die beim Erwärmen erweicht und sich innig mit der Metallschicht verbindet. Kaschiert man eine so vorbehandelte Folie unter Wärme und Druck gegen eine zweite unbehandelte Folie und trennt die beiden Folien nach Abkühlung, so werden mit der Druckfarbe auch die den Zeichen oder Mustern entsprechenden Bereiche der metallischen Beschichtungen von der ersten Folie entfernt.

Weiterhin können auch Sicherheitselemente aus transluzenten oder transparenten Materialien verwendet werden. Werden zwei transparente Sicherheitselemente aufgebracht, die beide bestimmte Muster aufweisen, und überlappen diese Sicherheitselemente zumindest teilweise, so ergibt sich bei Überlagerung ein Moire-Effekt, der ein visuell leicht überprüfbares und gleichzeitig fälschungssicheres Sicherheitsmerkmal darstellt.

Bevorzugt ist ein Sicherheitselement als Linse ausgestaltet. Wird dieses Sicherheitselement zumindest überlappend über einem zweiten Sicherheitselement aufgebracht, so erscheint das zweite Sicherheitselement bei visueller Prüfung optisch verändert, wie z. B. vergrößert, verkleinert oder verzerrt.

Daneben können sämtliche Sicherheitselemente mit variablem optischen Effekt zusätzlich mit Merkmalsstoffen, wie magnetischen und/oder leitfähigen und/ oder lumineszierenden Substanzen ausgestattet werden. Die Fälschungssicherheit wird durch solche zusätzliche Merkmalsstoffe weiter erhöht.

Die Sicherheitselemente können auf der Vorder- oder Rückseite des Sicherheitspapiers angeordnet sein.

Erfindungsgemäß sind die Sicherheitselemente überlappend angeordnet. In diesem Fall wird es im Rahmen der vorliegenden Erfindung besonders bevorzugt, dass die Sicherheitselemente so angeordnet sind, dass sie sich zu einem realistischen oder abstrakten Bild oder zu einem Text ergänzen. Dadurch werden die Wiedererkennbarkeit für den Betrachter und gleichzeitig die Fälschungssicherheit deutlich verbessert.

Unter einem "Bild" wird allgemein eine visuell lesbare Information verstanden. Darunter fallen sowohl photorealistische Darstellung wie auch Strichmotive, also abstrakte Darstellungen. Realistische Darstellungen sind beispielsweise Portraits, Landschaftsmotive, Tiermotive und Gebäude. Aufgrund der erhöhten Bildinformation führt eine photorealistische Darstellung zu einer deutlich verbesserten Identifikation bzw. Wiedererkennbarkeit für den Betrachter. Bei abstrakten Darstellungen handelt es sich z. B. um Wappen, Gebäude, Flaggen, Muster, Zeichen und Codierungen, die alle sowohl in perspektivischer als auch in flächiger Darstellung vorgesehen sein können. Als weitere Beispiele seien ein Text oder auch einzelne Buchstaben oder Figuren genannt, die beispielsweise durch zwei überlappende Sicherheitselemente gebildet werden. Werden Sicherheitselemente mit verschiedenen optisch variablen Effekten verwendet, so sind in der Regel nur Teile des Textes oder der Figur zu erkennen, während sich unter einem bestimmten Winkel die beiden Teile zu dem kompletten Text oder zu der kompletten Figur ergänzen. Es wird darauf hingewiesen, dass der Umriss der Sicherheitselemente frei gewählt werden kann.

Bei Verwendung von überlappenden Sicherheitselementen wird es besonders bevorzugt, wenn ein Patch über einem Streifen angeordnet ist, und insbesondere wird es bevorzugt, einen Patch überlappend über einem Hologrammstreifen bzw. einen Hologrammpatch überlappend über einem Streifen eines mehrschichtigen Dünnschichtelements anzubringen.

Die Sicherheitselemente werden in Form von Einzelelementen, wie z. B. einem Patch, oder in Form von Endloselementen, wie z. B. Streifen, aufgebracht. Die Streifen werden vorzugsweise von einer Rolle verarbeitet und die Patches vorzugsweise einzeln auf Bögen platziert.

Die vorliegende Erfindung umfasst außerdem ein Transferelement zur Aufbringung von Sicherheitselementen auf ein Sicherheitspapier, wobei das Transferelement ein Trägermaterial aufweist, auf welchem wenigstens zwei der oben beschriebenen Sicherheitselemente angeordnet sind. In der einfachsten Form besteht das Transfermaterial also aus einer Trägerschicht, insbesondere einer transparenten Kunststofffolie, und wenigstens zwei Sicherheitselementen. Als Transferelement wird bevorzugt eine Heißprägefolie verwendet.

Das Transferelement wird auf einer separaten Trägerschicht in der umgekehrten Reihenfolge, wie sie später auf dem Sicherheitspapier zu liegen kommt, vorbereitet. Anschließend wird der Schichtaufbau von diesem Trägermaterial in der gewünschten Umrissform mithilfe eines Klebstoffs auf den Wertgegenstand übertragen. Vorzugsweise wird hierfür ein Heißschmelzkleber verwendet. Um die Umrissform des Sicherheitselements festzulegen, kann entweder nur in den zu übertragenden Bereichen eine Klebstoffschicht vorgesehen werden oder der Klebstoff, wie beispielsweise ein Heißschmelzkleber, wird nur in den zu übertragenden Bereichen aktiviert. Die Trägerschicht kann nach dem Übertrag von dem Schichtaufbau des Sicherheitselements abgezogen werden oder als Schutzschicht als fester Bestandteil des Sicherheitselements auf dem Schichtaufbau verbleiben.

Wie im Zusammenhang mit dem erfindungsgemäßen Sicherheitspapier bereits beschrieben, werden die einzelnen Sicherheitselemente auch auf dem Transferelement zumindest teilweise überlappend angeordnet. Bevorzugt sind die Sicherheitselemente so angeordnet, dass sie sich zu einem realistischen oder abstrakten Bild oder zu einem Text ergänzen.

Das erfindungsgemäße Sicherheitspapier wird vorzugsweise nach der Papierherstellung mit den Sicherheitselementen ausgestattet, wobei die Sicherheitselemente derart mit dem Sicherheitspapier verbunden werden, dass sie nicht ohne Zerstörung des Sicherheitspapiers bzw. der Sicherheitselemente wieder abgezogen werden können. Das Sicherheitselement muss also nicht in den Papierherstellungsprozess integriert werden und ist dennoch fälschungssicher mit dem Wertpapier verbunden. Zudem sind die Sicherheitselemente in mehrfacher Hinsicht gegen Fälschungsversuche geschützt. Der variable optische Effekt kann mit Kopiergeräten oder anderen Reproduktionstechniken nicht originalgetreu wiedergegeben werden, so dass derartige Fälschungsversuche bereits visuell einfach und schnell erkannt werden können.

Das erfindungsgemäße Sicherheitspapier kann anschließend zu beliebigen Wertdokumenten verarbeitet werden. Werden aus dem Sicherheitspapier beispielsweise Banknoten hergestellt, so wird das Sicherheitspapier üblicherweise in Bögen mit mehreren Nutzen geschnitten, die anschließend in entsprechenden Druckmaschinen verarbeitbar sind. Jeder Nutzen weist dabei zumindest zwei der oben beschriebenen Sicherheitselemente auf.

Beim Druckvorgang kann auch das Sicherheitselement zumindest teilweise mit überdruckt werden, wodurch die Fälschungssicherheit des Wertdokuments weiter erhöht wird, insbesondere wenn für den Überdruck ein taktil fühlbarer Stahltiefdruck verwendet wird.

Je nach Anordnung der Sicherheitselemente auf dem Sicherheitspapier sind die verschiedenen Sicherheitselemente auf der Vorder- und/ oder Rückseite, überlappend auf dem Wertdokument angeordnet. Besonders bevorzugt werden Ausführungsformen, die ein sehr leichtes visuelles Überprüfen der Echtheit des Wertdokuments erlauben. In diesem Zusammenhang ist es besonders vorteilhaft, wenn die Sicherheitselemente so angeordnet sind, dass sie sich zu einem realistischen oder abstrakten Bild oder zu einem Text ergänzen.

Das erfindungsgemäße Sicherheitspapier kann für die Herstellung jeder beliebigen Art von Wertdokumenten, wie Pässen, Aktien, Visa, Ausweiskarten, Urkunden, Eintrittskarten, Begleitpapiere des Transportwesens, Sicherheitsetiketten oder Schecks etc., verwendet werden. Die Wertdokumente können ihrerseits wieder als Fälschungsschutzelement an beliebigen Produkten, wie CD's, Parfüms, pharmazeutischen Produkten, Verpackungen aller Art, befestigt werden.

Die vorliegende Erfindung umfasst außerdem ein Verfahren zur Herstellung eines Sicherheitspapiers oder Wertdokuments, gemäβ Anspruch 27. Die Herstellung der unterschiedlichen variablen optischen Effekte auf getrennten Transferelementen führt zu einer deutlichen Verminderung von Ausschuss. Der Grund hierfür liegt in der Technologietrennung bei der Herstellung der verschiedenen Sicherheitselemente mit variablem optischen Effekt.

Daneben umfasst die vorliegende Erfindung auch ein Verfahren zur Herstellung eines Sicherheitspapiers oder Wertdokuments, gemäβ Anspruch 28.

Dieses Verfahren bringt den Vorteil mit sich, dass mehrere Sicherheitselemente in einem Arbeitsschritt durch ein Transferelement auf das Sicherheitspapier übertragen werden können.

Ausführungsbeispiele der Erfindung werden nachfolgend anhand der Figuren erläutert. Zur besseren Anschaulichkeit wird in den Figuren auf eine maßstabsgetreue Darstellung verzichtet.

Es zeigen:
- Fig. 1a: zwei Sicherheitselemente, nämlich einen Streifen und ein Patch, als Transferelemente;
- Fig. 1b: eine Aufsicht auf ein Wertdokument nach einem Ausführungsbeispiel der Erfindung in schematischer Darstellung mit übereinander aufgebrachten Sicherheitselementen gemäß Fig. 1a;
- Fig. 2a: fünf Sicherheitselemente, nämlich einen Streifen und vier Patches, als Transferelemente;
- Fig. 2b: die fünf Sicherheitselemente gemäß Fig. 2a als ein Transferelement;
- Fig. 2c: eine Aufsicht auf ein Wertdokument nach einem weiteren Ausführungsbeispiel der Erfindung in schematischer Darstellung mit aufgebrachtem Transferelement gemäß Fig. 2b;
- Fig. 3: eine Aufsicht auf ein Wertdokument nach einem weiteren Ausführungsbeispiel der Erfindung in schematischer Darstellung.

Fig. 1a zeigt zwei Einzelelemente, nämlich einen Streifen 12 und ein Patch 11, als Transferelemente, die einzeln auf das Sicherheitspapier aufgebracht werden. Der Sicherheitsstreifen wird z. B. von Rolle gearbeitet und auf die Papierrolle aufgebracht. Danach werden die Bogen mit den einzelnen Nutzen geschnitten und auf diese dann das Patch als Einzelelement platziert aufgebracht. Fig. 1b zeigt eine auf diese Weise hergestellte Banknote 10 mit übereinander aufgebrachten Sicherheitselementen. Das getrennte Aufbringen, zum einen über Rolle, zum anderen über Einzelplatzierung, erleichtert die Herstellung des Sicherheitspapiers bzw. Wertdokuments insofern, als nur ein Sicherheitselement genau zu platzieren ist.

Fig. 2a zeigt einzelne Patches 21, die zunächst mit einem Streifen 22 auf einem gemeinsamen Transferelement 23 gemäß Fig. 2b kombiniert werden. Dieses Transferelement mit den kombinierten Sicherheitselementen wird dann auf die Banknote 20 übertragen (Fig. 2c).

Fig. 3 zeigt ein Ausführungsbeispiel, bei dem auf der Vorder- und auf der Rückseite der Banknote 50 jeweils ein Sicherheitselement 51, 52 aufgebracht ist. Im Gegenlicht betrachtet liegen die Sicherheitselemente zumindest teilweise überlappend vor.

Die in den Figuren gezeigten Einzelelemente weisen vorzugsweise Dünnschicht- bzw. beugungsoptische Effekte auf.

## Patentansprüche

1. Sicherheitspapier zur Herstellung von Wertdokumenten (10, 20, 50), wie Banknoten, Pässen, Ausweisdokumenten oder dergleichen, wobei das Sicherheitspapier Sicherheitselemente (11,12, 21, 22, 51, 52) mit einem visuell prüfbaren, optisch variablen Effekt aufweist, **dadurch gekennzeichnet, dass** das Sicherheitspapier wenigstens zwei Sicherheitselemente (11, 12, 21, 22, 51, 52) umfasst, die jeweils eine Fläche von zumindest 1 cm² der Fläche des Sicherheitspapiers bzw. des Wertdokuments (10, 20, 50) bedecken, dass zumindest zwei der Sicherheitselemente (11,12, 21, 22, 51, 52) überlappend angeordnet sind und dass wenigstens ein Sicherheitselement in Form eines Einzelelements (11, 21, 52), wie z. B. einem Patch, und wenigstens ein Sicherheitselement in Form eines Endloselements (12, 22, 51), wie z. B. einem Streifen, aufgebracht ist.

2. Sicherheitspapier nach Anspruch 1, **dadurch gekennzeichnet, dass** es sich bei wenigstens einem Sicherheitselement (11,12, 21, 22, 51, 52) um ein mehrschichtiges Dünnschichtelement handelt.

3. Sicherheitspapier nach Anspruch 1 oder 2, **dadurch gekennzeichnet, dass** wenigstens ein Sicherheitselement (11, 12, 21, 22, 51, 52) optisch variable Pigmente, insbesondere Interferenzschichtpigmente, Flüssigkristallpigmente oder lumineszierende Pigmente, enthält.

4. Sicherheitspapier nach wenigstens einem der Ansprüche 1 bis 3, **dadurch gekennzeichnet, dass** wenigstens ein Sicherheitselement (11,12, 21, 22, 51, 52) eine Schicht aufweist, in der Beugungsstrukturen in Form einer Reliefstruktur vorliegen.

5. Sicherheitspapier nach Anspruch 4, **dadurch gekennzeichnet, dass** es sich bei dem Sicherheitselement (11, 12, 21, 22, 51, 52) um ein Hologramm handelt.

6. Sicherheitspapier nach wenigstens einem der Ansprüche 1 bis 5, **dadurch gekennzeichnet, dass** wenigstens ein Sicherheitselement (11,12, 21, 22, 51, 52) eine thermochrome Schicht aufweist.

7. Sicherheitspapier nach wenigstens einem der Ansprüche 1 bis 6, **dadurch gekennzeichnet, dass** wenigstens ein Sicherheitselement (11,12, 21, 22, 51, 52) Aussparungen in Form von Zeichen und/ oder Mustern aufweist.

8. Sicherheitspapier nach Anspruch 7, **dadurch gekennzeichnet, dass** die Aussparungen in einer Metallschicht, vorzugsweise einer Aluminiumschicht, angeordnet sind.

9. Sicherheitspapier nach Anspruch 7, **dadurch gekennzeichnet, dass** in den Aussparungen eine thermochrome Schicht angeordnet ist.

10. Sicherheitspapier nach wenigstens einem der Ansprüche 1 bis 9, **dadurch gekennzeichnet, dass** wenigstens ein Sicherheitselement (11, 12, 21, 22, 51, 52) aus einem transluzenten oder transparenten Material besteht.

11. Sicherheitspapier nach wenigstens einem der Ansprüche 1 bis 10, **dadurch gekennzeichnet, dass** wenigstens ein Sicherheitselement (11, 12, 21, 22, 51, 52) als Linse ausgestaltet ist.

12. Sicherheitspapier nach wenigstens einem der Ansprüche 1 bis 11, **dadurch gekennzeichnet, dass** wenigstens ein Sicherheitselement (11,12, 21, 22, 51, 52) in Form von Zeichen und/ oder Mustern vorgesehen ist.

13. Sicherheitspapier nach wenigstens einem der Ansprüche 1 bis 12, **dadurch gekennzeichnet, dass** wenigstens ein Sicherheitselement (11, 22, 21, 22, 51, 52) zusätzlich Merkmalsstoffe, wie magnetische und/ oder leitfähige und/ oder lumineszierende Substanzen, enthält.

14. Sicherheitspapier nach wenigstens einem der Ansprüche 1 bis 13, **dadurch gekennzeichnet, dass** das Sicherheitselement (11, 12, 21, 22, 51, 52) derart mit dem Sicherheitspapier verbunden ist, dass sie nicht zerstörungsfrei getrennt werden können.

15. Sicherheitspapier nach wenigstens einem der Ansprüche 1 bis 14, **dadurch gekennzeichnet, dass** die Sicherheitselemente (11,12, 21, 22, 51, 52) so angeordnet sind, dass sie sich zu einem realistischen oder abstrakten Bild oder zu einem Text ergänzen.

16. Sicherheitspapier nach Anspruch 15, **dadurch gekennzeichnet, dass** ein Patch (11) überlappend über einem Streifen (12) eines mehrschichtigen Dünnschichtelements angeordnet ist.

17. Sicherheitspapier nach Anspruch 15, **dadurch gekennzeichnet, dass** ein Patch (21) überlappend über einem Hologrammstreifen (23) angeordnet ist.

18. Sicherheitspapier nach Anspruch 15, **dadurch gekennzeichnet, dass** ein Hologrammpatch überlappend über einem Streifen eines mehrschichtigen Dünnschichtelements angeordnet ist.

19. Sicherheitspapier nach Anspruch 15, **dadurch gekennzeichnet, dass** zwei transluzente oder transparente Sicherheitselemente (11,12, 21, 22, 51, 52) verwendet werden, die Muster aufweisen, welche bei Überlagerung einen Moiré-Effekt zeigen.

20. Sicherheitspapier nach Anspruch 15, **dadurch gekennzeichnet, dass** wenigstens ein Sicherheitselement (11, 12, 21, 22, 51, 52) als Linse ausgestaltet ist, dieses Sicherheitselement zumindest überlappend über einem zweiten Sicherheitselement aufgebracht ist, und dieses zweite Sicherheitselement bei visueller Prüfung optisch verändert, wie z. B. vergrößert, verkleinert oder verzerrt, erscheint.

21. Transferelement (23) zur Aufbringung von Sicherheitselementen auf ein Sicherheitspapier, **dadurch gekennzeichnet, dass** das Transferelement (23) ein Trägermaterial aufweist, auf welchem wenigstens zwei Sicherheitselemente (21, 22), wie in den Ansprüchen 1 bis 20 definiert, überlappend angeordnet sind.

22. Transferelement (23) nach Anspruch 21, **dadurch gekennzeichnet, dass** die Sicherheitselemente (21, 22) so angeordnet sind, dass sie sich zu einem realistischen oder abstrakten Bild oder zu einem Text ergänzen.

23. Transferelement (23) nach Anspruch 21 oder 22, **dadurch gekennzeichnet, dass** das Transferelement (23) als Heißprägefolie ausgebildet ist.

24. Wertdokument (10, 20, 50), wie Banknote, Pass, Kreditkarte, Ausweisdokument oder dergleichen, **dadurch gekennzeichnet, dass** das Wertdokument wenigstens zwei Sicherheitselemente (11,12, 21, 22, 51, 52), wie in den Ansprüchen 1 bis 20 definiert, und überlappend angeordnet, äufweist.

25. Wertdokument (10, 20, 50) nach Anspruch 24, **dadurch gekennzeichnet, dass** das Wertdokument zumindest überlappend mit wenigstens einem Sicherheitselement (11,12, 21, 22, 51, 52) einen Aufdruck, insbesondere einen Stichtiefdruck, aufweist.

26. Wertdokument (10, 20, 50) nach Anspruch 24 oder 25, **dadurch gekennzeichnet, dass** die Sicherheitselemente (11, 12, 21, 22, 51, 52) so angeordnet sind, dass sie sich zu einem realistischen oder abstrakten Bild oder zu einem Text ergänzen.

27. Verfahren zur Herstellung eines Sicherheitspapiers oder Wertdokuments (10, 20, 50), **dadurch gekennzeichnet, dass** wenigstens zwei Sicherheitselemente (11,12, 21, 22, 51, 52), wie in den Ansprüchen 1 bis 20 definiert, auf jeweils ein Trägematerial aufweisende Transferelementen (23) hergestellt werden, wobei jeweils ein Sicherheitselement (11, 12, 21, 22, 51, 52) auf einem Transferelement (23) angeordnet ist, und die Sicherheitselemente (11, 12, 21, 22, 51, 52) dann auf ein Sicherheitspapier oder ein Wertdokument (10, 20, 50) überlappend aufgebracht werden.

28. Verfahren zur Herstellung eines Sicherheitspapiers oder Wertdokuments (10, 20, 50), **dadurch gekennzeichnet, dass** wenigstens zwei Sicherheitselemente (11, 12, 21, 22, 51, 52), wie in den Ansprüchen 1 bis 20 definiert, auf ein Transferelement (23), wie in den Ansprüchen 21 bis 23 definiert, hergestellt werden, wobei wenigstens zwei Sicherheitselemente (11, 12, 21, 22, 51, 52) auf einem Transferelement (23) überlappend angeordnet sind, und die Sicherheitselemente (11, 12, 21, 22, 51, 52) dann auf ein Sicherheitspapier oder ein Wertdokument (10, 20, 50) aufgebracht werden.

## Claims

1. A security paper for producing value documents (10, 20, 50), such as bank notes, passports, identification documents or the like, wherein the security paper has security elements (11, 12, 21, 22, 51, 52) with a visually verifiable, optically variable effect, **characterized in that** the security paper comprises at least two security elements (11, 12, 21, 22, 51, 52), each covering respectively an area of at least 1 cm² of the area of the security paper or of the value document (10, 20, 50), that at least two of the security elements (11, 12, 21, 22, 51, 52) are arranged in an overlapping fashion and that at least one security element is applied in the form of a single element (11, 21, 52), such as e.g. a patch, and at least one security element is applied in the form of an endless element (12, 22, 51), such as e.g. a stripe.

2. The security paper according to claim 1, **characterized in that** at least one security element (11, 12, 21, 22, 51, 52) is a multilayer thin-film element.

3. The security paper according to claim 1 or 2, **characterized in that** at least one security element (11, 12, 21, 22, 51, 52) contains optically variable pigments, in particular interference layer pigments, liquid crystal pigments or luminescent pigments.

4. The security paper according to at least one of the claims 1 to 3, **characterized in that** at least one security element (11, 12, 21, 22, 51, 52) has a layer in which diffractive structures are present in the form of a relief structure.

5. The security paper according to claim 4, **characterized in that** the security element (11, 12, 21, 22, 51, 52) is a hologram.

6. The security paper according to at least one of the claims 1 to 5, **characterized in that** at least one security element (11, 12, 21, 22, 51, 52) has a thermochromic layer.

7. The security paper according to at least one of the claims 1 to 6, **characterized in that** at least one security element (11, 12, 21, 22, 51, 52) has gaps in the form of characters and/or patterns.

8. The security paper according to claim 7, **characterized in that** the gaps are arranged in a metal layer, preferably an aluminum layer.

9. A security paper according to claim 7, **characterized in that** in the gaps there is arranged a thermochromic layer.

10. The security paper according to at least one of the claims 1 to 9, **characterized in that** at least one security element (11, 12, 21, 22, 51, 52) consists of a translucent or transparent material.

11. The security paper according to at least one of the claims 1 to 10, **characterized in that** at least one security element (11, 12, 21, 22, 51, 52) is configured as a lens.

12. The security paper according to at least one of the claims 1 to 11, **characterized in that** at least one security element (11, 12, 21, 22, 51, 52) is provided in the form of characters and/or patterns.

13. The security paper according to at least one of the claims 1 to 12, **characterized in that** at least one security element (11, 12, 21, 22, 51, 52) contains additional feature substances, such as magnetic and/or conductive and/or luminescent substances.

14. The security paper according to at least one of the claims 1 to 13, **characterized in that** the security element (11,12, 21, 22, 51, 52) is connected with the security paper in such a fashion that they cannot be separated without destruction.

15. The security paper according to at least one of the claims 1 to 14, **characterized in that** the security elements (11, 12, 21, 22, 51, 52) are so arranged that they complement each other to form a realistic or abstract image or a text.

16. The security paper according to claim 15, **characterized in that** a patch (11) is arranged to overlap over a stripe (12) of a multilayer thin-film element.

17. The security paper according to claim 15, **characterized in that** a patch (21) is arranged to overlap over a hologram stripe (23).

18. The security paper according to claim 15, **characterized in that** a hologram patch is arranged to overlap over a stripe of a multilayer thin-film element.

19. The security paper according to claim 15, **characterized in that** two translucent or transparent security elements (11, 12, 21, 22, 51, 52) are used which have patterns that show a moiré effect upon superimposition.

20. The security paper according to claim 15, **characterized in that** at least one security element (11, 12, 21, 22, 51, 52) is configured as a lens, said security element is applied at least in an overlapping fashion over a second security element, and said second security element appears changed upon visual verification, such as e.g. magnified, reduced in size or distorted.

21. A transfer element (23) for applying security elements on a security paper, **characterized in that** the transfer element (23) has a carrier material on which at least two security elements (21, 22) as defined in the claims 1 to 20 are arranged in an overlapping fashion.

22. The transfer element (23) according to claim 21, **characterized in that** the security elements (21, 22) are so arranged that they complement each other to form a realistic or abstract image or a text.

23. The transfer element (23) according to claim 21 or 22, **characterized in that** the transfer element (23) is configured as a hot stamping foil.

24. A value document (10, 20, 50) such as a banknote, passport, credit card, identification document or the like, **characterized in that** the value document has at least two security elements (11, 12, 21, 22, 51, 52) as defined in the claims 1 to 20, and arranged in an overlapping fashion.

25. The value document (10, 20, 50) according to claim 24, **characterized in that** the value document has a print, in particular an intaglio print, at least overlapping with at least one security element (11, 12, 21, 22, 51, 52).

26. The value document (10, 20, 50) according to claim 24 or 25, **characterized in that** the security elements (11, 12, 21, 22, 51, 52) are so arranged that they complement each other to form a realistic or abstract image or a text.

27. A method for producing a security paper or value document (10, 20, 50) **characterized in that** at least two security elements (11, 12, 21, 22, 51, 52) as defined in the claims 1 to 20, are produced on transfer elements (23) each having a carrier material, wherein respectively one security element (11, 12, 21, 22, 51, 52) is arranged on a transfer element (23), and the security elements (11, 12, 21, 22, 51, 52) are then applied on a security paper or a value document (10, 20, 50) in an overlapping fashion.

28. A method for producing a security paper or value document (10, 20, 50), **characterized in that** at least two security elements (11, 12, 21, 22, 51, 52) as defined in the claims 1 to 20, are produced on a transfer element (23), as defined in the claims 21 to 23, wherein at least two security elements (11, 12, 21, 22, 51, 52) are arranged in an overlapping fashion on a transfer element (23), and the security elements (11, 12, 21, 22, 51, 52) are then applied on a security paper or a value document (10, 20, 50).

## Revendications

1. Papier de sécurité destiné à la fabrication de documents de valeur (10, 20, 50), tels que billets de banque, passeports, documents d'identité ou autres objets similaires, le papier de sécurité comportant des éléments de sécurité (11, 12, 21, 22, 51, 52) présentant un effet optiquement variable visuellement examinable, **caractérisée en ce que** le papier de sécurité comprend au moins deux éléments de sécurité (11, 12, 21, 22, 51, 52) qui recouvrent respectivement une surface d'au moins 1 cm² de la surface du papier de sécurité ou du document de valeur (10, 20, 50), qu'au moins deux des éléments de sécurité (11, 12, 21, 22, 51, 52) sont agencés de manière se chevauchant et qu'au moins un élément de sécurité est placé sous forme d'un élément distinct (11, 21, 52) tel que p.ex. un patch, et au moins un élément de sécurité est placé sous forme d'un élément sans fin (12, 22, 51) tel que p.ex. un ruban.

2. Papier de sécurité selon la revendication 1, **caractérisé en ce qu'**au moins un élément de sécurité (11, 12, 21, 22, 51, 52) consiste en un élément en couche mince multicouche.

3. Papier de sécurité selon la revendication 1 ou 2, **caractérisé en ce qu'**au moins un élément de sécurité (11, 12, 21, 22, 51, 52) contient des pigments optiquement variables, notamment des pigments de couche d'interférence, des pigments à cristaux liquides ou des pigments luminescents.

4. Papier de sécurité selon au moins une des revendications de 1 à 3, **caractérisé en ce qu'**au moins un élément de sécurité (11, 12, 21, 22, 51, 52) comporte une couche dans laquelle se trouvent des structure de diffraction sous forme d'une structure en relief.

5. Papier de sécurité selon la revendication 4, **caractérisé en ce que** l'élément de sécurité (11, 12, 21, 22, 51, 52) consiste en un hologramme.

6. Papier de sécurité selon au moins une des revendications de 1 à 5, **caractérisé en ce qu'**au moins un élément de sécurité (11, 12, 21, 22, 51, 52) comporte une couche thermochromique.

7. Papier de sécurité selon au moins une des revendications de 1 à 6, **caractérisé en ce qu'**au moins un élément de sécurité (11, 12, 21, 22, 51, 52) comporte des évidements sous forme de signes et/ou de motifs.

8. Papier de sécurité selon la revendication 7, **caractérisé en ce que** les évidements sont agencés dans une couche métallique, de préférence dans une couche d'aluminium.

9. Papier de sécurité selon la revendication 7, **caractérisé en ce qu'**une couche thermochromique est agencée dans les évidements.

10. Papier de sécurité selon au moins une des revendications de 1 à 9, **caractérisé en ce qu'**au moins un élément de sécurité (11, 12, 21, 22, 51, 52) est composé d'un matériau translucide ou transparent.

11. Papier de sécurité selon au moins une des revendications de 1 à 10, **caractérisé en ce qu'**au moins un élément de sécurité (11, 12, 21, 22, 51, 52) est réalisé sous forme de lentille.

12. Papier de sécurité selon au moins une des revendications de 1 à 11, **caractérisé en ce qu'**au moins un élément de sécurité (11, 12, 21, 22, 51, 52) est prévu sous forme de signes et/ou de motifs.

13. Papier de sécurité selon au moins une des revendications de 1 à 12, **caractérisé en ce qu'**au moins un élément de sécurité (11, 12, 21, 22, 51, 52) contient en outre des matériaux caractéristiques tels que des substances magnétiques et/ou conductrices et/ou luminescentes.

14. Papier de sécurité selon au moins une des revendications de 1 à 13, **caractérisé en ce que** l'élément de sécurité (11, 12, 21, 22, 51, 52) est joint de telle sorte avec le papier de sécurité qu'ils ne peuvent pas être séparés sans détérioration.

15. Papier de sécurité selon au moins une des revendications de 1 à 14, **caractérisé en ce que** les éléments de sécurité (11, 12, 21, 22, 51, 52) sont agencés de telle manière qu'ils se complètent pour former une image réaliste ou abstraite ou un texte.

16. Papier de sécurité selon la revendication 15, **caractérisé en ce qu'**un patch (11) est agencé de manière se chevauchant par-dessus un ruban (12) d'un élément en couche mince multicouche.

17. Papier de sécurité selon la revendication 15, **caractérisé en ce qu'**un patch (21) est agencé de manière se chevauchant par-dessus un ruban holographique (23).

18. Papier de sécurité selon la revendication 15, **caractérisé en ce qu'**un patch holographique est agencé de manière se chevauchant par-dessus un ruban d'un élément en couche mince multicouche.

19. Papier de sécurité selon la revendication 15, **caractérisé en ce que** deux éléments de sécurité (11, 12, 21, 22, 51, 52) translucides ou transparents sont utilisés, qui comportent des motifs présentant un effet moiré quand ils se superposent.

20. Papier de sécurité selon la revendication 15, **caractérisé en ce qu'**au moins un élément de sécurité (11, 12, 21, 22, 51, 52) est réalisé sous forme de lentille, que cet élément est placé au moins de manière se chevauchant par-dessus un deuxième élément de sécurité, et que ce deuxième élément de sécurité apparaît de manière optiquement modifiée, comme p.ex. agrandie, réduite ou biaisée quand on l'examine visuellement.

21. Elément de transfert (23) destiné au placement d'éléments de sécurité sur un papier de sécurité, **caractérisé en ce que** l'élément de transfert (23) comporte un matériau support sur lequel au moins deux éléments de sécurité (21, 22) comme défini dans les revendications de 1 à 20 sont agencés de manière se chevauchant.

22. Elément de transfert (23) selon la revendication 21, **caractérisé en ce que** les éléments de sécurité (21, 22) sont agencés de telle manière qu'ils se complètent pour former une image réaliste ou abstraite ou un texte.

23. Elément de transfert (23) selon la revendication 21 ou 22, **caractérisé en ce que** l'élément de transfert (23) est réalisé sous forme de feuille gaufrée à chaud.

24. Document de valeur (10, 20, 50), tel que billet de banque, passeport, carte de crédit, document d'identité ou autre objet similaire, **caractérisé en ce que** le document de valeur comporte au moins deux éléments de sécurité (11, 12, 21, 22, 51, 52) comme défini dans les revendications de 1 à 20, et agencés de manière se chevauchant.

25. Document de valeur (10, 20, 50) selon la revendication 24, **caractérisé en ce que** le document de valeur comporte, pour le moins de manière se chevauchant avec au moins un élément de sécurité (11, 12, 21, 22, 51, 52), une impression, notamment une impression en creux par gravure.

26. Document de valeur (10, 20, 50) selon la revendication 24 ou 25, **caractérisé en ce que** les éléments de sécurité (11, 12, 21, 22, 51, 52) sont agencés de telle manière qu'ils se complètent pour former une image réaliste ou abstraite ou un texte.

27. Procédé de fabrication d'un papier de sécurité ou document de valeur (10, 20, 50), **caractérisé en ce qu'**au moins deux éléments de sécurité (11, 12, 21, 22, 51, 52), comme défini dans les revendications de 1 à 20, sont fabriqués sur des éléments de transfert (23) comportant respectivement un matériau support, un élément de sécurité (11, 12, 21, 22, 51, 52) étant respectivement agencé sur un élément de transfert (23), et les éléments de sécurité (11, 12, 21, 22, 51, 52) étant ensuite placés de manière se chevauchant sur un papier de sécurité ou un document de valeur (10, 20, 50).

28. Procédé de fabrication d'un papier de sécurité ou document de valeur (10, 20, 50), **caractérisé en ce qu'**au moins deux éléments de sécurité (11, 12, 21, 22, 51, 52), comme défini dans les revendications de 1 à 20, sont fabriqués sur un élément de transfert (23) comme défini dans les revendications de 21 à 23, au moins deux éléments de sécurité (11, 12, 21, 22, 51, 52) étant respectivement agencés de manière se chevauchant sur un élément de transfert (23), et les éléments de sécurité (11, 12, 21, 22, 51, 52) étant ensuite placés sur un papier de sécurité ou un document de valeur (10, 20, 50).
